# EUROPÄISCHE PATENTSCHRIFT

(11) **EP 0 046 986 B1**
(45) Veröffentlichungstag und Bekanntmachung des Hinweises auf die Patenterteilung: **04.07.1984**
(21) Anmeldenummer: 81106659.6
(22) Anmeldetag: 27.08.1981
(51) Int. Cl.: E04F 13/08, E04B 1/60

(54) **Stiftverbindung**
Bolt connection
Assemblage à boulons

(30) Priorität: 02.09.1980 DE 3032930
(43) Veröffentlichungstag der Anmeldung: 10.03.1982
(73) Patentinhaber: Fricker, Siegfried, D-71296 Heimsheim (DE)
(72) Erfinder: Fricker, Siegfried, D-71296 Heimsheim (DE)
(74) Vertreter: Frank, Gerhard, Dipl.-Phys.

## Beschreibung

Die Erfindung betrifft eine Stiftverbindung zur gegenseitigen Ausrichtung lotrecht übereinander angeordneter Fassadenplatten einer Bauwerksverkleidung, bei der ein Stift fest in der Stirnseite der einen Fassadenplatte verankert ist und sein herausragender Teil in eine durch in die andere Fassadenplatte einbetonierte Flacheisen seitlich begrenzte und verstärkte Ausnehmung der anderen Fassadenplatte eingreift.

Eine derartige Stiftverbindung ist aus der deutschen Patentschrift 2219185 bekannt. Bei der dort vorgeschlagenen Lösung ist der Stift aus zwei Hälften aufgebaut, deren Längsachsen exzentrisch zueinander versetzt sind, so daß sich einengegenseitige Positionierung der beiden Fassadenplatten durch Drehen dieses Stiftes erreichen läßt, und zwar so lange, bis die beiden Fassadenplatten miteinander fluchten.

Diese konstruktive Lösung besteht jedoch aus mehreren relativ aufwendigen Bauteilen (Gewindehülse aus Kunststoff, Gewindemutter, Stift mit versetzter Längsachse, Flacheisen und Führungsschienen). Außerdem kann unter ungünstigen Umständen (ungenügendes Anziehen der Gewindemutter) der Fall eintreten, daß bei einer seitlichen Beanspruchung der Fassadenplatten infolge der versetzten Langsachsen ein Drehmoment auf den Stift ausgeübt wird, worauf sich dieser verdreht und somit die Fassadenplatten eine nicht mehr fluchtende Position einnehmen.

Es ist daher Aufgabe der vorliegenden Erfindung, eine Stiftverbindung der gattungsgemässen Art derart weiterzubilden, daß sie bei geringerem konstruktiven Aufwand eine weiter verbesserte Zuverlässigkeit erreicht.

Dies löst die Erfindung dadurch, daß der Stift an dem herausragenden Teil eine Bohrung zur Aufnahme eines quer zu dessen Längsrichtung verschiebbaren und arretierbaren Bolzens aufweist.

Dieser Bolzen greift dann in die Ausnehmung der anderen Fassadenplatte ein, wobei der Abstand der dort verankerten Flacheisen der Bolzenlänge entspricht.

Durch Verschieben des Bolzens in der Bohrung des Stiftes ist daher eine relative Positionierung der beiden Fassadenplatten untereinander möglich.

Besonders vorteilhaft ist es, wenn der Bolzen als Gewindebolzen ausgebildet ist, der in einer entsprechenden Gewindebohrung des Stiftes sitzt, da dann über dieses Gewinde eine formschlüssige Verbindung der beiden Fassadenplatten gegeben ist. Damit ist auch insbesondere der oben erwähnte konstruktive Nachteil der vorbekannten Lösung beseitigt, da dort die Fixierung der beiden Fassadenplatten zueinander lediglich auf dem Kraftschluß (Reibung) der Gewindemutter mit der in der Fassadenplatte eingesetzten Gewindehälse beruht. Weitere Ausgestaltungen der Erfindung sind weiteren Unteransprüchen zu entnehmen.

Ein bevorzugtes Ausführungsbeispiel der Erfindung wird nun anhand von Zeichnungen näher erläutert. Es zeigen :
Figur 1 eine erste Schnittdarstellung durch die erfindungsgemässe Stiftverbindung entlang der Linie I-I der Figur 2,
Figur 2 eine zweite Schnittdarstellung der Stiftverbindung entlang der Linie 11-11 der Figur 1.

Die erfindungsgemässe Stiftverbindung besteht zunächst aus dem Stift 12, der fest in eine untere Fassadenplatte lo eingelassen ist. Es kann sich hierbei um einen einbetonierten Vierkantstabstahl oder auch um eine in eine entsprechende Hülse eingeschraubte Gewindestange handeln.

An der Kopfseite der Stiftes 12 weist dieser eine Bohrung auf, in die ein Gewindebolzen 13 eingeschraubt ist, was durch Einsetzen eines Schraubendrehers in eine dafür vorgesehene Öffnung 130 erfolgt.

Die Stirnseiten dieses Gewindebolzens 13 liegen an zwei Flacheisen 14 und 15 an, die in der oberen Fassadenplatte 11 einbetoniert und über Verankerungsteile 16 die von den Stirnseiten des Bolzens 13 ausgeübten Kräfte in die obere Fassadenplatte 11 leiten. Man erkennt aus Figur 1, daß bei Einbetonieren der beiden Flacheisen 14 und 15 und/oder des Stiftes 12 nicht sehr sorgfältig gearbeitet wurde, so daß die Abstände a bzw. b des Stiftes 12 von den beiden Flacheisen 14 bzw. 15 nicht gleich groß sind. Um trotzdem die beiden Fassadenplatten 10 und 11 zum Fluchten zu bringen, genügt es dann einfach, den Gewindebolzen 13 im Stift 12 zu verdrehen. Vor dem Aufsetzen der oberen Fassadenplatte 11 können die entsprechenden Abstände gemessen werden und der Gewindebolzen 13 kann in die zur einwandfreien Positionierung der beiden Fassadenplatten 10 und 11 erforderliche position gedreht werden.

Die erfindungsgemässe Stiftverbindung besteht daher aus einem einfach aufgebauten Verankerungsteil (Stift 12), Kraftübertragungsteil (Bolzen 13) und Krafteinleitungsteil (Flacheisen 14 und 15 bzw. zusätzliche Bewehrungen 16).

Vorteilhafterweise sind alle diese Teile aus rostfreiem Edelstahl gefertigt, so daß keinerlei Alterungserscheinungen zu erwarten sind.

## Patentansprüche

1. Stiftverbindung zur gegenseitigen Ausrichtung lotrecht übereinander angeordneter Fassadenplatten (10, 11) einer Bauwerksverkleidung, bei der ein Stift (12) fest in der Stirnseite der einen Fassadenplatte (10) verankert ist und sein herausragender Teil in eine durch in die andere Fassadenplatte (11) einbetonierte Flacheisen (14, 15) seitlich begrenzte und verstärkte Ausnehmungen der anderen Fassadenplatte (11) eingreift, dadurch gekennzeichnet, daß der Stift (12) an dem herausragenden Teil eine Bohrung zur Aufnahme eines quer zu dessen Längsrichtung verschiebbaren und arretierbaren Bolzens (13) aufweist.

2. Stiftverbindung nach Anspruch 1, dadurch gekennzeichnet, daß der Bolzen (13) ein Gewindebolzen ist und die Bohrung im Stift (12) eine Gewindebohrung ist.

3. Stiftverbindung nach Anspruch 1, dadurch gekennzeichnet, daß der Bolzen (13) ein Zylinder ist, der über eine weitere Bohrung des Stiftes (12) mittels einer Arretierschraube festgesetzt ist.

4. Stiftverbindung nach Anspruch 1 oder 2, dadurch gekennzeichnet, daß die Länge des Bolzens (13) dem Abstand der Flacheisen (14, 15) in der anderen Fassadenplatte (11) entspricht.

5. Stiftverbindung nach Anspruch 1, dadurch gekennzeichnet, daß der Stift (12), der Bolzen (13) und die Flacheisen (14, 15) aus rostfreiem Edelstahl bestehen.

## Claims

1. Pin connection for the mutual alignment of facade panels (10, 11) disposed vertically one above the other for a facing of a building, wherein a pin (12) is secured in the end of one facade panel (10), and the protruding portion of said pin engages in a recess formed in the other facade panel (11), said recess being laterally defined and reinforced by means of flat bars (14, 15) set in concrete in the other facade panel (11), characterised in that the pin (12) has a bore formed on the protruding portion for accomodating a lockable bolt (13) which is displaceable transversely to the longitudinal direction of said pin.

2. Pin connection according to claim 1, characterised in that the bolt (13) is a threaded bolt, and the bore in the pin (12) is a threaded bore.

3. Pin connection according to claim 1, characterised in that the bolt (13) is a cylinder which is secured via an additional bore in the pin (12) by means of a locking screw.

4. Pin connection according to claim 1 or 2, characterised in that the length of the bolt (13) corresponds to the spacing between the flat bars (14, 15) in the other facade panel (11).

5. Pin connection according to claim 1, characterised in that the pin (12), the bolt (13) and the flat bars (14, 15) are made from refined stainless steel.

## Revendications

1. Jonction à broche pour l'alignement mutuel de plaques de façade (10, 11), disposées verticalement l'une au-dessus de l'autre, d'un parement de bâtiment, dans laquelle une broche est fermement ancrée dans la face d'extrémité de l'une des plaques de façade (10) et sa partie saillante vient en prise dans un évidement de l'autre plaque de façade (11) limité latéralement et renforcé par des fers plats (14, 15) encastrés dans le béton dans l'autre plaque de façade (11), caractérisée en ce que la broche (12) comporte, dans sa partie saillante, un trou pour recevoir un axe (13) pouvant se déplacer transversalement à sa direction longitudinale et pouvant se bloquer.

2. Jonction à broche selon la revendication 1, caractérisée en ce que l'axe (13) est un axe fileté et que le trou dans la broche (12) est un trou fileté.

3. Jonction à broche selon la revendication 1, caractérisée en ce que l'axe (13) est un cylindre, qui est immobilisé au moyen d'une vis d'arrêt passant par un autre trou de la broche (12).

4. Jonction à broche selon la revendication 1 ou 2, caractérisée en ce que la longueur de l'axe (13) correspond à la distance des fers plats (14, 15) dans l'autre plaque de façade (11).

5. Jonction à broche selon la revendication 1, caractérisée en ce que la broche (12), l'axe (13) et les fers plats (14, 15) sont en acier spécial inoxydable.
